# EUROPÄISCHE PATENTSCHRIFT

(11) **EP 1 385 752 B1**
(45) Veröffentlichungstag und Bekanntmachung des Hinweises auf die Patenterteilung: **15.09.2004**
(21) Anmeldenummer: 02747267.9
(22) Anmeldetag: 09.04.2002
(51) Int. Cl.: B65D 43/08, B65D 83/00

(54) **BEHÄLTER MIT EINER DICHTUNG AM BEHÄLTERDECKEL**
CONTAINER WITH SEAL ON THE CONTAINER LID
COUVERCLE DE CONTENANT DOTE D'UN JOINT

(30) Priorität: 30.04.2001 DE 20107437 U
(43) Veröffentlichungstag der Anmeldung: 04.02.2004
(73) Patentinhaber: KONIETZKO, Albrecht, 96049 Bamberg (DE)
(72) Erfinder: KONIETZKO, Albrecht, 96049 Bamberg (DE)
(74) Vertreter: Engel, Christoph Klaus
(86) Internationale Anmeldenummer: PCT/EP2002/003923
(87) Internationale Veröffentlichungsnummer: WO 2002/087986

(56) Entgegenhaltungen:
- EP-A- 1 038 796
- GB-A- 2 264 108
- US-A- 4 347 943

## Beschreibung

Die vorliegende Erfindung betrifft die Gestaltung der Dichtungselemente eines Behälters zur Aufbewahrung von pastösen und fluiden Massen, bestehend aus einem Behälterkörper mit Seitenwänden und einer oberen Öffnung und aus einem Behälterdeckel, der mit einem Deckelkragen die Seitenwände von oben umgreift und mit einer Deckelplatte die obere Öffnung des Behälterkörpers verschließt.

Im pharmazeutischen Bereich und bei der Herstellung von kosmetischen Salben oder ähnlichen pastösen oder fluiden Massen werden kleine Behälter für die Zubereitung und Aufbewahrung dieser Massen verwendet. Häufig werden die Inhalte auf Einzelrezeptur angefertigt, so dass Leerbehälter benötigt werden, die nach oder auch schon während der Zubereitung als Aufbewahrungsbehältnis für das spezielle Präparat dienen. Zumeist kommen zylindrische Behälter zum Einsatz, auch Salbendosen oder Kruken genannt, die mit einem aufgeschraubten Behälterdeckel verschlossen werden.

Aus der EP 1 038 796 A2 ist ein Behälter mit Schraubdeckel und beweglichem Behälterboden bekannt. Dabei ist vorgesehen, dass zur Zubereitung der Masse der Schaft eines Rührwerkzeugs durch eine Abgabeöffnung im Schraubdeckel in den Behälter eingeführt wird. Der Behälterboden dieses bekannten Behälters kann durch Einleitung von Druckluft in einen Druckluftabschnitt in einen Vorratsabschnitt des Behälters verschoben werden, um die Masse aus der Abgabeöffnung abzugeben. Die erforderliche Abdichtung zwischen Behälterboden und Behälterwand wird mit einer Dichtlippe realisiert. Es zeigt sich jedoch, dass die Dichtungsqualität bei diesen Behältern nicht ausreichend ist. Insbesondere bei der Herstellung und Aufbewahrung von relativ dünnflüssigen Massen kommt es zum unerwünschten Austreten der Massen am Behälterdeckel, am beweglichen Behälterboden und an der Abgabeöffnung. Das kann auch dazu führen, dass die Zusammensetzung der herzustellenden Masse von der geforderten Qualität unzulässig abweicht, was gerade im pharmazeutischen Bereich nicht akzeptiert werden kann. Außerdem besteht die Gefahr der Verunreinigung der Hände bzw. der Kleidung des Benutzers während des Auspressens von Masse.

Die Aufgabe der vorliegenden Erfindung besteht somit darin, einen Behälter zur Verfügung zu stellen, der eine erhöhte Dichtheit an allen beweglichen und zu verschließenden Bereichen, insbesondere im Bereich des Behälterdeckels aufweist. Der Behälter soll den gesteigerten Anforderungen an eine hygienische, saubere Handhabung gerecht werden.

Diese Aufgabe wird durch den erfindungsgemäßen Behälter gelöst, bei welchem an der Außenkante der Innenseite der Deckelplatte ein umlaufender schmaler Steg mit einer frei liegenden, zum Deckelkragen gerichteten, schrägen Flankenfläche ausgebildet ist, und dass die obere Stirnseite der Seitenwände des Behälterkörpers eine schräge Auflauffläche besitzt, die bei aufgesetztem Behälterdeckel an der Flankenfläche anliegt.

Der Vorteil dieser Erfindung besteht darin, dass in einem solchen Behälter pastöse und fluide Massen mengengenau, verlustfrei und ohne Verschmutzung hergestellt werden können. Beim Gebrauch des Behälters zur Aufbewahrung und Abgabe der Masse kann eine Verschmutzung der Hände bzw. der Kleidung des Benutzers ebenso wie die Kontamination der Masse im Behälter durch eindringende Schmutzpartikel und Keime ausgeschlossen werden.

Der erfindungsgemäße Behälter kann zur Herstellung, Aufbewahrung und Abgabe verschiedenster Massen eingesetzt werden. Neben der Anwendung im pharmazeutischen und kosmetischen Bereich, insbesondere zur Herstellung von Salben und Cremes, ist es auch möglich verschiedene Lebensmittel, Fette, Seifen u.ä. mit geeigneter Viskosität in solchen Behältern zu mischen und aufzubewahren. Die erhöhte Dichtungsqualität bewirkt einen noch komfortableren Gebrauch dieser Behälter.

Bei einer ersten Ausführungsform der Erfindung ist zur Ausbildung des umlaufenden Stegs eine umlaufende erste Kerbe an der Innenseite der Deckelplatte angeordnet ist, wobei der Steg in Abhängigkeit vom Material so schmal gestaltet ist, dass er durch Druckerhöhung im geschlossenen Behälter leicht verformbar ist. Der Steg wirkt somit als Dichtungslippe, die besonders flexibel gestaltet ist und die Dichtungswirkung erheblich vergrößert.

Besonders zu bevorzugen ist eine Ausführungsform des Behälters, bei der der Behälterdeckel eine zylindrische Abgabeöffnung in einer sich über die Deckelplatte erhebenden Abgabehülse besitzt, und wobei am inneren Ende der Abgabehülse durch eine in Achsrichtung in die Wand der Abgabehülse eingebrachte umlaufende zweite Kerbe eine Dichtungslippe ausgebildet ist. Die Abgabeöffnung ist dabei vorzugsweise zentral im Behälterdeckel angeordnet, an den Schaft eines Rührwerkzeuges angepasst und durch eine Verschlusskappe verschließbar.

Der erfindungsgemäße Behälter besteht bei einer bevorzugten Ausführungsform aus Kunststoff, so dass sich der Behälterkörper in einem Arbeitsgang im Spritzgußverfahren herstellen lässt.

Eine abgewandelte Ausführungsform zeichnet sich dadurch aus, dass sie einen verschiebbaren Behälterboden besitzt, der den Behälterkörper in einen Vorratsabschnitt zur Aufnahme der pastösen oder fluiden Masse und einen Druckluftabschnitt unterteilt, wobei an der Außenkante der zum Vorratsabschnitt gerichteten Fläche des Behälterbodens eine Dichtungslippe durch eine umlaufende dritte Kerbe ausgebildet ist. Dadurch ist auch die Abdichtung im Bereich der Bodenplatte verbessert, was insbesondere vorteilhaft ist, wenn der Behälter ein integriertes Drucklufterzeugungselement besitzt, welches Druckluft in den Druckluftabschnitt einpresst, um Masse aus der Abgabeöffnung auszupressen.

Mit den erfindungsgemäßen Merkmalen können generell Behälter unterschiedlicher Fassungsgrößen ausgerüstet werden. In der Praxis werden sogenannte Kruken mit 15 bis 200, 300 oder 500 ml häufig eingesetzt. Abgewandelte Ausführungsformen solcher Behälter besitzen einen verschiebbaren Behälterboden, der manuelle mit dem Daumen oder über eine Schiebehilfe (z.B. Spindel) in den Vorratsbereich verschoben werden kann, um Masse dosiert abzugeben.

Weitere Vorteile und Einzelheiten der Erfindung ergeben sich aus der nachfolgenden Beschreibung, unter Bezugnahme auf die Zeichnung. Es zeigen:
- Fig. 1: eine Seitenansicht eines erfindungsgemäßen Behälters;
- Fig. 2: eine geschnittene Seitenansicht des in Fig. 1 gezeigten Behälters;
- Fig. 3: einen vergrößerte geschnittene Ansicht eines Details des in den Fig.n 1 und 2 gezeigten Behälters.

Fig. 1 zeigt die Seitenansicht eines erfindungsgemäßen Behälters für die Herstellung, Aufbewahrung und Abgabe von pastösen und fluiden Massen. Es handelt sich um einen zylindrischen Behälter, wobei die äußere und/oder die innere Form bei anderen Ausführungsformen an den gewünschten Einsatzzweck angepasst sein kann. Der Behälter besteht aus einem Behälterkörper 1 und einem Behälterdeckel 2. Der Behälterkörper 1 besitzt Seitenwände 3, die parallel zueinander verlaufen. Ein Behälterboden 4 schließt den Behälter nach unten ab.

Der Behälterkörper 1 und der Behälterdeckel 2 sind beispielsweise durch ein nicht näher dargestelltes Gewinde miteinander verbunden. Es wäre aber auch eine Steckverbindung oder dergleichen denkbar. Der Behälterdeckel 2 besitzt im Zentrum eine Abgabehülse 5 mit einer Abgabeöffnung 6, die durch eine Verschlußkappe 7 abgedeckt ist.

In Fig. 2 ist die Seitenansicht des Behälters geschnitten dargestellt. Der Behälterdeckel 2 besitzt eine Deckelplatte 8 und einen Deckelkragen 9, welcher die Seitenwände 3 des Behälterkörpers umgreift. Bei der dargestellten Ausführungsform trennt eine verschiebbare Bodenplatte 10 einen oberen Vorratsabschnitt 11 von einem unteren Druckluftabschnitt 12. Zur Abgabe von im Vorratsabschnitt 11 enthaltener pastöser oder fluider Masse 13, wird mit internen oder externen Drucklufterzeugungsmitteln (nicht gezeigt) im Druckluftabschnitt 12 ein Überdruck erzeugt, so dass die Bodenplatte 10 in den Vorratsabschnitt 11 verschoben wird.

Zur Herstellung der Masse 13 im Behälter kann ein Rührsystem von oben durch die Abgabeöffnung 6 in den Vorratsabschnitt 11 eingebracht werden. Das Rührsystem besitzt ein angepasstes Rührwerkzeug 15 und einen Schaft 16.

Fig. 3 zeigt eine vergrößerte geschnittene Detailansicht des in den Fig.n 1 und 2 dargestellten Behälters. Zur Verhinderung der Undichtigkeit zwischen den Seitenwänden 3 und dem Behälterdeckel 2 ist an der Außenkante der Innenseite der Deckelplatte 8 ein schmaler umlaufender Steg 20 ausgebildet. Der Steg 20 besitzt eine frei liegende , zum Deckelkragen 9 gerichtete schräge Flankenfläche, die bei aufgesetztem Behälterdeckel an einer schrägen Auflauffläche 21 der Stirnseite der Seitenwand 3 des Behälterkörpers 3 anliegt. Die schräge Flankenfläche des Stegs 20 und die Auflauffläche 21 bilden den eigentlichen Dichtungsbereich. Damit sich diese beiden schrägen Flächen gut aneinander anschmiegen, ist es zweckmäßig den Steg 20 leicht biegbar zu gestalten. Dazu wird der Steg 20 geformt, indem eine umlaufend erste Kerbe 22 an der Außenkante der Innenseite der Deckelplatte in das Material eingebracht wird. Der Steg 20 wirkt somit wie eine Dichtungslippe, die jedoch integral mit der Deckelplatte 8 ist. Die Querschnittsform des Stegs 20 und der Kerbe 22 können an die speziellen Einsatzfälle und an die zur Verfügung stehenden Werkzeuge angepasst sein. Wenn der Steg 20 dünn genug und damit verformbar ist, wird bei einem erhöhten Innendruck im Vorratsabschnitt 11 dieser Druck auch in der Kerbe 22 wirken und den Steg 20 an die Auflauffläche 21 anpressen.

Um während des Zubereitungsvorgangs eine verbesserte Abdichtung zwischen der Abgabehülse 5 und dem Rührwerkzeugschaft 15 zu erzielen, ist eine zweite Kerbe 25 am inneren Ende der Abgabehülse 5 in Achsrichtung in die Wand der Abgabehülse eingebracht. Damit entsteht eine Dichtungslippe 26, die sich bei eingesetztem Rührwerkzug an den Rührwerkzeugschaft 15 anschmiegt und das Austreten von Masse verhindert.

In ähnlicher Weise ist die Dichtung zwischen dem verschiebbaren Behälterboden 10 und den Seitenwänden 3 gestaltet. Dazu ist an der Außenkante der zum Vorratsabschnitt 11 gerichteten Fläche des Behälterbodens 4 eine dritte umlaufende Kerbe 28 ausgebildet, die eine weitere Dichtungslippe 29 entstehen lässt. Durch die dritte Kerbe 28 ist die Dichtungslippe 29 ausreichend dünn, um sich flexibel an die Seitenwände 3 des Behälterkörpers anzuschmiegen. Da in die dritte Kerbe 28 ebenfalls Masse eingepresst wird, ergibt sich bei erhöhtem Druck im Vorratsabschnitt 11 auch eine erhöhte Dichtungswirkung.

Die verwendeten Kerben bewirken allgemein eine höhere Flexibilität der Stege bzw. Dichtungslippen 20, 26 und 29. Aufgrund der erhöhten Flexibilität der Dichtungslippen werden die Dichtungsqualität und die Druckbelastbarkeit um ein Vielfaches erhöht.

## Patentansprüche

1. Behälter zur Aufbewahrung und Abgabe von pastösen oder fluiden Massen (13), bestehend aus
◆ einem Behälterkörper (1) mit Seitenwänden (3) und einer oberen Öffnung; und
◆ einem Behälterdeckel (2), der mit einem Deckelkragen (9) die Seitenwände (3) von oben umgreift und mit einer Deckelplatte (8) die obere Öffnung des Behälterkörpers (1) verschließt;
wobei an der Außenkante der Innenseite der Deckelplatte (8) ein umlaufender schmaler Steg (20) mit einer frei liegenden, zum Deckelkragen (9) gerichteten, schrägen Flankenfläche ausgebildet ist, und wobei die obere Stirnseite der Seitenwände (3) des Behälterkörpers (1) eine schräge Auflauffläche (21) besitzt, die bei aufgesetztem Behälterdeckel an der Flankenfläche anliegt, **dadurch gekennzeichnet, dass** zur Ausbildung des umlaufenden Stegs (20) eine umlaufende erste Kerbe (22) an der Innenseite der Deckelplatte (8) angeordnet ist, wobei der Steg (20) in Abhängigkeit vom Material so schmal gestaltet ist, dass er durch Druckerhöhung im geschlossenen Behälter leicht verformbar ist.

2. Behälter nach Anspruch 1, **dadurch gekennzeichnet, dass** der Behälterdeckel (2) eine zylindrische Abgabeöffnung (6) in einer sich über die Deckelplatte (8) erhebenden Abgabehülse (5) besitzt, und dass am inneren Ende der Abgabehülse (5) durch eine in Achsrichtung in die Wand der Abgabehülse eingebrachte umlaufende zweite Kerbe (25) eine Dichtungslippe (26) ausgebildet ist, die sich an einen durch die Abgabehülse in den Behälter eingeführten Rührwerkzeugschaft (15) anschmiegt.

3. Behälter nach Anspruch 2, **dadurch gekennzeichnet, dass** die Abgabehülse (5) zentral am Behälterdeckel (2) angeordnet ist und durch eine Verschlusskappe (7) verschließbar ist.

4. Behälter nach einem der Ansprüche 1 bis 3, **dadurch gekennzeichnet, dass** er einen verschiebbaren Behälterboden (10) besitzt, der im Behälterkörper (1) einen Vorratsabschnitt (11) zur Aufnahme der pastösen oder fluiden Masse (13) abteilt, wobei an der Außenkante der zum Vorratsabschnitt gerichteten Fläche des Behälterbodens (10) eine weitere Dichtungslippe (29) durch eine umlaufende dritte Kerbe (28) ausgebildet ist.

5. Behälter nach Anspruch 4, **dadurch gekennzeichnet, dass** unterhalb des verschiebbaren Behälterbodens (10) ein Druckluftabschnitt (12) ausgebildet ist, in welchen Druckluft zur Verschiebung des Behälterbodens eingepresst werden kann.

6. Behälter nach Anspruch 4, **dadurch gekennzeichnet, dass** der verschiebbare Behälterboden (10) zur manuellen Verschiebung von unten zugänglich ist.

7. Behälter nach einem der Ansprüche 4 bis 6, **dadurch gekennzeichnet, dass** der Behälterkörper (1), der Behälterdeckel (2) und der verschiebbare Behälterboden (10) aus einem elastischen Kunststoffmaterial bestehen.

8. Behälter nach Anspruch 5, **dadurch gekennzeichnet, dass** er ein integriertes Drucklufterzeugungselement besitzt, welches zur Abgabe der im Vorratsabschnitt (11) enthaltenen Masse (13) in den Druckluftabschnitt (12) Luft einpresst.

9. Behälter nach einem der Ansprüche 1 bis 8, **dadurch gekennzeichnet, dass** der Behälterdeckel (2) über ein am Deckelkragen (9) und an den Seitenwänden (3) ausgebildetes Gewinde mit dem Behälterkörper (1) verbunden ist.

## Claims

1. A container for storing and dispensing pasty masses or fluids (13), consisting of
* a container body (1) with side walls (3) and an upper opening, and
* a container lid (2) that encompasses the side walls (3) from the top with a lid collar (9) and seals the upper opening of the container body (1) with a cover plate (8),
wherein a narrow peripheral web (20) with an exposed, inclined flank surface that is directed toward the lid collar (9) is arranged on the outer edge of the inner side of the cover plate (8), and wherein the upper face of the side walls (3) of the container body (1) is provided with an inclined ramp surface (21) that adjoins the flank surface when the container lid is attached, **characterized in that** a first peripheral notch (22) is arranged on the inner side of the cover plate (8) in order to form the peripheral web (20), wherein the web (20) is, depending on the material, designed so narrow that it can be easily deformed by increasing the pressure in the closed container.

2. The container according to Claim 1, **characterized in that** the container lid (2) contains a cylindrical dispensing opening (6) in a dispensing sleeve (5) that protrudes from the cover plate (8), and **in that** a sealing lip (26) is formed on the inner end of the dispensing sleeve (5) by means of a second peripheral notch (25) that axially extends in the wall of the dispensing sleeve, wherein said sealing lip adapts itself to the shaft (15) of an agitating tool that is inserted into the container through the dispensing sleeve.

3. The container according to Claim 2, **characterized in that** the dispensing sleeve (5) is centrally arranged on the container lid (2) and can be closed with a cap (7).

4. The container according to one of Claims 1-3, **characterized in that** it contains a displaceable container bottom (10) that partitions off a reservoir section (11) for accommodating the pasty masses or fluids (13) in the container body (1), wherein an additional sealing lip (29) is formed on the outer edge of the surface of the container bottom (10) which is directed toward the reservoir section by means of a third peripheral notch (28).

5. The container according to Claim 4, **characterized in that** a compressed air section (12) is formed underneath the displaceable container bottom (10), wherein compressed air for displacing the container bottom can be pressed into this compressed air section.

6. The container according to Claim 4, **characterized in that** the displaceable container bottom (10) is accessible from the bottom such that it can be manually displaced.

7. The container according to one of Claims 4-6, **characterized in that** the container body (1), the container lid (2) and the displaceable container bottom (10) consist of an elastic plastic material.

8. The container according to Claim 5, **characterized in that** it comprises an integrated element for generating compressed air that presses air into the compressed air section (12) in order to dispense the mass (13) contained in the reservoir section (11).

9. The container according to one of Claims 1-8, **characterized in that** the container lid (2) is connected to the container body (1) by means of a thread on the lid collar (9) and on the side walls (3).

## Revendications

1. Récipient pour la conservation et la distribution de masses pâteuses ou fluides (13), constitué
* d'un corps de récipient (1) avec des parois latérales (3) et une ouverture supérieure ; et
* d'un couvercle de récipient (2) qui cerne les parois latérales (3) par le dessus, par l'intermédiaire d'une collerette (9) et qui en association avec une plaque du couvercle (8) ferme l'ouverture supérieure du corps du récipient (1) ;
une barrette mince (20), avec une surface de flanc oblique dégagée, orientée vers la collerette du couvercle (9) étant formée sur le bord externe de la face intérieure de la plaque du couvercle (8), la partie interne frontale des parois latérales (3) du corps du récipient (1) étant munie d'une surface réceptrice oblique (21), qui s'applique sur la surface du flanc, lorsque le couvercle est posé sur le récipient, **caractérisé en ce que** pour former la barrette périphérique (20), une première entaille périphérique (22) est placée sur la face intérieure de la plaque du couvercle (8) et en fonction de son matériau, la barrette (20) étant conçue de façon aussi étroite, qu'elle soit légèrement déformable par augmentation de la pression dans le récipient fermé.

2. Récipient selon la revendication 1, **caractérisé en ce que** dans une douille de distribution (5) s'élevant au dessus du disque du couvercle (8), le couvercle du récipient (2) est muni d'un orifice de distribution cylindrique (6) et **en ce que** sur l'extrémité interne de la douille de distribution (5), un joint d'étanchéité (26) qui se presse contre la tige d'un outil mélangeur (15) qui est inséré dans le récipient par l'intermédiaire de la douille de distribution est conçu par une seconde entaille périphérique ménagée en direction axiale dans la paroi de la douille de distribution.

3. Récipient selon la revendication 2, **caractérisé en ce que** la douille de distribution (5) est disposée au centre du couvercle du récipient (2) et qu'elle peut être fermée par un capuchon de fermeture (7).

4. Récipient selon l'une quelconque des revendications 1 à 3, **caractérisé en ce qu'**il est muni d'un fond de récipient (10) déplaçable, qui dans le corps du récipient (1) sépare un compartiment de réserve (11) destiné à recevoir la masse pâteuse ou fluide (13), un second joint d'étanchéité (29) étant formé par une troisième entaille périphérique (28) sur le bord extérieur de la surface du fond du récipient (10) qui est dirigée vers le compartiment de réserve.

5. Récipient selon la revendication 4, **caractérisé en ce qu'**un compartiment à air comprimé (12) dans lequel de l'air comprimé peut être introduit pour le déplacement du fond du récipient est formé sous le fond de récipient déplaçable (10).

6. Récipient selon la revendication 4, **caractérisé en ce que** le fond de récipient déplaçable (10) est accessible par le bas, pour être déplacé manuellement.

7. Récipient selon l'une quelconque des revendications 4 à 6, **caractérisé en ce que** le corps du récipient (1), le. couvercle du récipient (2) et le fond de récipient déplaçable (10) sont conçus dans une matière plastique élastique.

8. Récipient selon la revendication 5, **caractérisé en ce qu'**il est muni d'un élément intégré pour produire l'air comprimé, qui pour la distribution de la masse (13) contenue dans le compartiment de réserve (11) introduit de l'air dans le compartiment à air comprimé (12).

9. Récipient selon l'une quelconque des revendications 1 à 8, **caractérisé en ce que** le couvercle du récipient (2) est relié au corps du récipient (1) par l'intermédiaire d'un filetage formé sur la collerette du couvercle (9) et sur les parois latérales (3).
